# EUROPÄISCHE PATENTANMELDUNG

(11) **EP 1 712 740 A1**
(43) Veröffentlichungstag der Anmeldung: **18.10.2006**
(21) Anmeldenummer: 05007414.5
(22) Anmeldetag: 05.04.2005
(51) Int. Cl.: F01D 5/20

(54) **Schaufel für eine Strömungsmaschine und Strömungsmaschine mit einer Anzahl von Schaufeln**

(71) Anmelder: SIEMENS AKTIENGESELLSCHAFT, 80333 München (DE)
(72) Erfinder: Bettentrup, Jörn, 46282 Dorsten (DE); Hermeler, Jürgen, Dr., 45721 Haltern (DE); Richter, Christoph, Dr., 49477 Ibbenbüren (DE)

(57) **Zusammenfassung**

Die Erfindung betrifft eine Schaufel (10) für eine Strömungsmaschine (1) mit einem mit einer Turbinenwelle verbindbaren Schaufelfuß (12), der ein profiliertes Schaufelblatt (16) trägt, das mit einer Deckplatte (22) versehen ist, deren Fertigungskontur derart geformt ist, dass diese im Arbeitsdrehzahlbereich eine vorgegebene Lage einnimmt.

## Beschreibung

Die Erfindung bezieht sich auf eine Schaufel für eine Strömungsmaschine, z. B. für eine Dampfturbine. Die Schaufel weist einen mit einer Turbinenwelle verbindbaren Schaufelfuß auf, der ein profiliertes Schaufelblatt trägt, das mit einer Deckplatte versehen ist. Sie betrifft weiterhin eine Schaufelreihe mit einer Anzahl von Schaufeln und eine Strömungsmaschine mit einer Anzahl von jeweils zu Schaufelreihen zusammengefassten, an einer Turbinenwelle angeordneten Laufschaufeln.

Strömungsmaschinen, z. B. Gasturbinen, Dampfturbinen, werden in vielen Bereichen zum Antrieb von Generatoren oder von Arbeitsmaschinen eingesetzt. Bei einer Strömungsmaschine wird beispielsweise der Energieinhalt eines Brennstoffs zur Erzeugung einer Rotationsbewegung einer Turbinenwelle genutzt. Das durch die Verbrennung des Brennstoffs erzeugte, unter hohem Druck und unter hoher Temperatur stehende Arbeitsmedium wird über eine Turbineneinheit geführt, wo es sich arbeitsleistend entspannt.

Zur Erzeugung der Rotationsbewegung der Turbinenwelle ist an dieser eine Anzahl von üblicherweise in Schaufelgruppen oder Schaufelreihen zusammengefassten Laufschaufeln angeordnet, die über einen Impulsübertrag aus dem Arbeitsmedium die Turbinenwelle antreiben. Die Laufschaufeln weisen dabei üblicherweise zur geeigneten Führung des Arbeitsmediums ein profiliertes, entlang einer Schaufelachse erstrecktes Schaufelblatt auf, das von einem mit der Turbinenwelle verbindbaren Schaufelfuß getragen ist. Zur Führung des Arbeitsmediums in der Turbineneinheit sind zudem üblicherweise zwischen benachbarten Laufschaufelreihen mit dem Turbinengehäuse verbundene Leitschaufelreihen angeordnet.

Die Schaufel weist an dem ihrem Schaufelfuß gegenüberliegenden Ende eine gegebenenfalls leicht gebogene Deckplatte auf, auf der beispielsweise als Dichtelement ein Dichtsteg angeordnet ist, insbesondere verschweißt oder aus der Platte herausgefräst ist. Bei in einem Rotor einer Strömungsmaschine, insbesondere einer Dampfturbine, in Umfangsrichtung nebeneinander angeordneten Schaufeln bilden die Deckplatten der Schaufeln ein kreisringförmiges Deckband sowie die im wesentlichen in Umfangsrichtung gerichteten Dichtelemente ein einen Kreisring bildendes Dichtungsband in einer Ebene senkrecht zur Hauptachse der Turbinenwelle mit Kreisquerschnitt. Das Dichtungsband bewirkt einen erhöhten Strömungswiderstand und verringert so Leckströme zwischen den Schaufeln, sowohl Leitschaufeln als auch Laufschaufeln, und einem Innengehäuse bzw. der Turbinenwelle (auch Turbinenläufer oder Rotor genannt). Durch eine Verbesserung der Spaltabdichtung lassen sich die Wirkungsgradverluste der Strömungsmaschine verringern.

Im Betrieb der Strömungsmaschine kommt es häufig bei Schaufeln mit Deckplatte in Folge der Fliehkraft zu einer Verformung des Schaufelblattes und einer Schiefstellung der Deckplatte. Dies kann zu einer Falschausrichtung und Falschpositionierung des auf der Deckplatte befindlichen Dichtelements oder der gegen die statorseitig angebrachten Dichtspitzen laufenden Deckplattenflächen führen. Zudem können sich Deckplattenflächen in den Wassertropfenstrom stellen, was zu einer verstärkten Erosion dieser Flächen führt.

Üblicherweise weist die Schaufel zur Reduzierung der Schiefstellung der Deckplatte eine sehr steife Schaufelblattkonstruktion auf. Dies kann zu aerodynamisch ungünstigen Schaufelblattkonturen und Schaufelzahlen führen. Auch kann eine angepasste Deckplattenmassenverteilung eine Schiefstellung im Betriebsdrehzahlbereich reduzieren. Jedoch ist dies nur begrenzt anwendbar, da erhebliche Massenumverteilungen erforderlich sind, um den gewünschten Effekt zu erzielen.

Der Erfindung liegt daher die Aufgabe zugrunde, eine Schaufel für eine Strömungsmaschine anzugeben, bei der bei vergleichsweise einfacher Bauweise eine ungünstige Schiefstellung im Arbeitsdrehzahlbereich reduziert wird. Des Weiteren soll eine Schaufelreihe und eine Strömungsmaschine mit einer derartigen Schaufel angegeben werden.

Bezüglich der Schaufel wird die genannte Aufgabe erfindungsgemäß gelöst, indem eine Deckplatte vorgesehen ist, deren Fertigungskontur derart geformt ist, dass die Deckplatte im Arbeitsdrehzahlbereich eine vorgegebene Lage einnimmt.

Die Erfindung geht dabei von der Überlegung aus, dass gerade für eine durch Fliehkräfte vergleichsweise hoch belastete Schaufel eine aerodynamische und gleichzeitig dichtende Stellung im Arbeits- oder Betriebsdrehzahlbereich ermöglicht sein sollte. Die Idee besteht in der Ausnutzung von Fliehkräften für eine drehzahlvariable Positionierung der Deckplatte, insbesondere von auf der Deckplatte angebrachten Dichtelementen zur Realisierung einer hinreichend guten Dichtheit der Deckplatte im stationären Betrieb, insbesondere im Arbeitsdrehzahlbereich. Hierzu ist die Fertigungskontur der Deckplatte derart geformt, dass die geänderte Fertigungskontur der Deckplatte im Arbeitsdrehzahlbereich die durch die Fliehkräfte bewirkte Verformung der Deckplatte kompensiert und die Deckplatte eine vorgegebene Lage, insbesondere eine hinreichend dichtende Position einnimmt. Für eine besonders dicht abschließende Positionierung der Schaufeln entlang des Strömungsweges des Arbeitsmediums im Arbeitsdrehzahlbereich ist jede Schaufel anhand von vorgegebenen spezifischen Erfordernissen individuell gefertigt, wobei die Deckplatte eine vorgegebene Fertigungskontur und Fertigungsstellung aufweist. Die Fertigungskontur und Fertigungsstellung ist derart ausgelegt, dass die Deckplatte im Arbeitsdrehzahlbereich infolge der Fliehkraft und der Gaskraft durch Entwindung oder Verformung des Schaufelblattes eine Betriebs- oder Zielkontur, insbesondere eine gewünschte Lage und korrekte Position einnimmt. Im Nachfolgenden werden für die Deckplattenaußenkontur Fertigungsstrukturmerkmale näher beschrieben, welche im Arbeitsdrehzahlbereich unter Einwirkung von Flieh- und Gaskräften die Einnahme einer Betriebskontur für die Deckplatte bewirken, die weitgehend einer vorgegebenen Zielkontur entspricht.

In einer möglichen Ausführungsform ist die Deckplatte asymmetrisch zur Schaufelachse ausgebildet. Beispielsweise wird durch eine Schiefstellung der Deckplatte in der Fertigung die Deckplatte, bis die Nenndrehzahl erreicht ist, durch die Fliehkraft in die gewünschte Position gebracht. Die fertigungsrelevante Schiefstellung ist in Abhängigkeit vom Dehnungszustand der Schaufel, insbesondere des Schaufelblatts und der Deckplatte einzustellen. Unter einer asymmetrischen Anordnung oder Schiefstellung der Deckplatte zur Schaufelachse in der Fertigung wird insbesondere eine exzentrische Anordnung der Deckplatte verstanden, bei der die Deckplatte einen Versatz zur Schaufelachse oder Schaufelmittellinie aufweist. Beispielsweise weist die Fertigungskontur der Deckplatte eine Ruhe- oder Stillstandsmittellinie auf, die um einen vorgegebenen Versatz zum Schaufelachse und/oder zur Turbinenachse versetzt ist.

In einer bevorzugten Ausführungsform ist die Deckplatte tangential zur Schaufelachse versetzt. Bei einem tangentialen Versatz wird die Deckplatte in Umfangsrichtung und somit in Richtung von benachbarten Schaufeln versetzt. Beispielsweise weist die Deckplatte einen tangentialen Versatz auf, der in Abhängigkeit vom zugehörigen Dehnungszustand bis zu 30 mm beträgt.

Zusätzlich kann die Deckplatte radial zur Turbinenachse versetzt sein. Beispielsweise weist die Deckplatte einen radialen Versatz auf, der in Abhängigkeit vom zugehörigen Dehnungszustand bis zu 10 mm beträgt.

Für eine möglichst gute Abschirmung von nacheilenden benachbarten Schaufeln gegenüber Tropfenschlagerosion an der Innenkontur der Deckplatte und eine möglichst homogene Außenkontur der Deckplatte weist der Innenradius der Deckplatte einen gegenüber dem Außenradius der Deckplatte größeren radialen Versatz gegenüber der Turbinenachse auf.

Beispielsweise weist die Außenkontur der Deckplatte und der zugehörige Außenradius entlang der Umfangsrichtung der Deckplatte nur einen geringen radialen Versatz gegenüber der Turbinenachse von bis zu 10 mm auf. Dies ermöglicht eine weitgehend homogene Ausrichtung der Deckplatte entlang der Außenkontur der Schaufeln, so dass diese ein kreisringförmiges Deckband bilden. Vorzugsweise bildet die Außenkontur der Deckplatte im Arbeitsdrehzahlbereich einen Zylinderabschnitt. Somit kann die Außenkontur der Deckplatte im Arbeitsdrehzahlbereich die Dichtfunktion hinreichend gut sicherstellen.

Demgegenüber können die Innenkontur und der zugehörige Innenradius entlang der Umfangsrichtung der Deckplatte einen größeren radialen Versatz gegenüber der Turbinenachse von bis zu 10 mm aufweisen. Zweckmäßigerweise ist die Innenkontur im Arbeitsdrehzahlbereich der Deckplatte derart geformt, dass deren Innenseitenkanten eine Abschirmung bewirken. Beispielsweise weist die Deckplatte an der Unterseite oder Innenkontur gegenüber den Unterseiten benachbarter Deckplatten einen Sprung, insbesondere entlang der Umfangsrichtung der Deckplatte einen schräg verlaufenden Sägezahnsprung auf. Dies ermöglicht eine Abschattung oder Abschirmung von erosionsgefährdeten Bereichen an der Innenseite der nacheilenden Nachbarschaufel. Auch kann je nach Grad der Schiefstellung oder des tangentialen und gegebenenfalls des radialen Versatzes eine Über- oder eine Unterkompensation an der Innen- und auch an der Außenkontur bewirkt werden.

Die Schaufel ist vorzugsweise eine Laufschaufel für eine Dampfturbine, insbesondere für eine Mitteldruck- und/oder Niederdruck-Teilturbine. Durch eine Verwendung von Laufschaufeln mit einer vorgegebenen schief gestellten oder exzentrisch angeordneten Deckplatte ist eine Reduzierung von Dampfleckageströmen in einer Dampfturbine erreicht, wodurch insbesondere bei einer Niederdruck-Teilturbine eine Wirkungsgradsteigerung erzielt wird.

Die auf die Schaufelreihe gerichtete Aufgabe wird dadurch gelöst, dass die Deckplatten der einzelnen Schaufeln derart geformt sind, dass diese im Arbeitsdrehzahlbereich eine vorgegebene Lage einnehmen. Vorzugsweise sind die Außenkonturen der Deckplatten derart geformt, dass die Außenkonturen aller Schaufeln einer Schaufelreihe im Arbeitsdrehzahlbereich einen Zylinder bilden. Hierzu weist die jeweilige Deckplatte von benachbarten Schaufeln eine Fertigungskontur und Fertigungsstellung mit einem vorgegebenen tangentialen und/oder einem radialen Versatz auf. Bei einem tangentialen Versatz ragt die Außenkontur der Deckplatte über das Deckband möglichst gering hinaus oder hinein. Dies ermöglicht im Arbeitsdrehzahlbereich infolge der Fliehkraft eine möglichst homogene Außenkontur, so dass eine hinreichend gute Ausrichtung der Deckplatte gegen statorseitig angebrachte Dichtspitzen oder von auf der Deckplatte selbst befindlichen Dichtspitzen gegen den Stator ermöglicht ist. Durch eine derartige Schiefstellung der Au-βenkontur der einzelnen Deckplatten wird ein hoher Strömungswiderstand für das in der Strömungsmaschine geführte Arbeitsmedium, z. B. Dampf, erzielt, wodurch eine Leckdampfrate deutlich vermindert ist.

Bei einem radialen Versatz ragt die Deckplatte mit deren Außenkontur und Innenkontur zumindest teilweise über das ringförmige Deckband der zugehörigen Schaufelreihe hinaus bzw. hinein. Mit auf die Schaufel einwirkenden Flieh- und Gaskräften wird die Deckplatte drehzahlabhängig in eine Position gebracht, die zu einer Kompensation der Über- und/oder Unterdeckung und somit zu einer Kompensation der vorgegebenen Schiefstellung der Deckplatte führt, so dass die Dichtfunktion der Deckplatte nach außen und der Erosionsschutz von nacheilenden Nachbarschaufeln nach innen erfüllt wird.

Auch kann eine Über- und/oder Unterkompensation der vorgegebenen Schiefstellung bewirkt werden, indem die einzelnen Deckplatten im Fertigungszustand stärker tangential und gegebenenfalls radial versetzt oder verschoben werden. Eine derartige Überkompensation oder gegebenenfalls auch eine Unterkompensation kann für eine Abschattung von erosionsgefährdeten Bereichen an der Innen- und auch der Außenseite von nacheilenden Nachbarschaufeln genutzt werden. Das Strömungsmedium, z. B. Wassertropfen, schlagen hierbei in einem sehr flachen Winkel auf die Innen- oder Außenkontur der Deckplatte auf und erodieren diese aufgrund des flachen Winkels nur schwach.

Die auf die Strömungsmaschine gerichtete Aufgabe wird dadurch gelöst, dass die Deckplatten von benachbarten Schaufeln einer einzelnen Schaufelreihe und/oder von benachbarten Schaufeln benachbarter Schaufelreihen eine Fertigungskontur aufweisen, die im Arbeitsdrehzahlbereich eine vorgegebene Lage einnimmt. Dabei weist jede Schaufel eine zugehörige Fertigungskontur und/oder Fertigungsstellung der Deckplatte auf. Das die Strömungsmaschine durchströmende Arbeitsmedium entspannt sich nämlich beim Durchströmen der Strömungsmaschine kontinuierlich entlang seines Strömungswegs. Der Betriebsdruck des Arbeitsmediums ist somit abhängig von der Position entlang der Längsachse der Strömungsmaschine. Hierzu sind die Schaufeln abhängig von der Position innerhalb der Strömungsmaschine unterschiedlich groß ausgebildet, so dass unterschiedlich starke Fliehkräfte wirken. Dies führt zu einer individuellen Fertigungskontur der Deckplatten und Schaufeln, um die jeweiligen positionsbedingt einwirkenden mechanischen Kräften aufzunehmen bzw. zu verringern.

Die mit der Erfindung erzielten Vorteile bestehen insbesondere darin, dass durch eine vorgegebene Schiefstellung der Deckplatten einzelner Schaufeln für ein oder mehrere Schaufelreihen in der Fertigung eine möglichst homogene Außenform, insbesondere eine Zylinderform der Deckplatten für eine möglichst gute Dichtfunktion und eine Reduzierung von Blattspitzenüberströmungen bewirkt werden. Die Innenkontur der Deckplatten weist eine gezackte, insbesondere sägezahnsprungartige Form auf, so dass eine Abschirmung von nacheilenden Nachbarschaufeln gegenüber aufschlagenden Wassertropfen oder festen Partikeln gegeben ist.

Ein Ausführungsbeispiel der Erfindung wird anhand einer Zeichnung näher erläutert. Darin zeigen:
- FIG 1: einen Ausschnitt eines Längsschnitts durch eine Strömungsmaschine, insbesondere eine Dampfturbine,
- FIG 2: einen Ausschnitt einer Draufsicht auf eine Schaufelreihe mit einer Anzahl von Schaufeln,
- FIG 3: den Versatz der Koordinatensysteme für eine Schaufel mit einer schief gestellten Deckplatte, und
- FIG 4: einen Ausschnitt eines Querschnitts durch schief gestellte Deckplatten von Schaufeln einer Schaufelreihe, und
- FIG 5: einen vergrößerten Ausschnitt an einem Übergangsbereich von Deckplatten benachbarter Schaufeln gemäß FIG 4.

Gleiche Teile sind in allen Figuren mit denselben Bezugszeichen versehen.

FIG 1 zeigt einen Ausschnitt eines Längsschnittes einer Strömungsmaschine 1, insbesondere einer Dampfturbine mit einem Innengehäuse 2 und einem innerhalb des Innengehäuses 2 angeordneten Rotor 4. Das Innengehäuse 2 und der Rotor 4 sind entlang einer Turbinenachse 6 gerichtet und weisen an ihrem kreisförmigen Innenumfang beziehungsweise Außenumfang ringförmige in Umfangsrichtung verlaufende Vertiefungen 8a bzw. 8b auf.

In der Dampfturbine sind eine Mehrzahl von Schaufeln 10 angeordnet, wobei hier der Übersichtlichkeit halber lediglich eine in dem Innengehäuse 2 befestigte Leitschaufel 10a und eine mit dem Rotor 4 verbundene Laufschaufel 10b dargestellt sind.

Jede Schaufel 10 weist einen Schaufelfuß 12 auf, mit dem sie in dem Innengehäuse 2 bzw. im Rotor 4 verankert ist. Die Schaufel 10 ist entlang einer Längs- oder Schaufelachse 14 gerichtet. In Richtung der Schaufelachse 14 schließt sich an den Schaufelfuß 12 ein profiliertes Schaufelblatt 16 zur Umlenkung des Arbeitsmediums, insbesondere einer Dampfströmung 18 an. Das Schaufelblatt 16 weist ein dem Schaufelfuß 12 gegenüberliegendes Ende 20 auf, an dem eine Deckplatte 22 vorgesehen ist.

An dem Ende 20 einer jeden Schaufel 10 ist in Richtung der Schaufelachse 14 ein Dichtsteg 26 vorgesehen, der sich auf der Deckplatte 22 entlang der Umfangsrichtung erstreckt. Der Dichtsteg 26 ragt berührungsfrei in die zugeordnete Vertiefung 8a bzw. 8b hinein. Darüber hinaus sind am Außenumfang des Rotors 4 und am Innenumfang des Innengehäuses 2 ebenfalls in Richtung der Längs- oder Schaufelachse 14 gerichtete einer jeweiligen Deckplatte 22 gegenüberliegende Dichtspitzen 28 vorgesehen. Durch ein Hineinragen des Dichtstegs 26 in die Vertiefung 8b des Rotors 4 und die Vertiefung 8a des Innengehäuses 2 ist zwischen der Laufschaufel 10b und dem Innengehäuse 2 bzw. zwischen der Leitschaufel 10a und dem Rotor 4 ein direkter radialer Spalt für eine Durchströmung von Leckdampf aus der Dampfströmung 18 vermieden. Für einen möglichst guten Strömungswiderstand und eine hohe Dichtheit und somit zur Verminderung der Leckdampfströmung auch im Arbeitsdrehzahlbereich der Strömungsmaschine 1 ist eine hinreichend genaue Positionierung der Schaufeln 10 erforderlich.

Bedingt durch die auf die Schaufeln 10 einwirkenden Fliehkräfte stellt sich die Deckplatte 22 im Betrieb der Strömungsmaschine 1 schief. Zur Kompensation der Schiefstellung der Schaufeln 10 im Arbeitsdrehzahlbereich wird die Fertigungskontur der Deckplatte 22 einer jeden Schaufel 10, insbesondere der Laufschaufel 10b derart ausgeführt, dass die Deckplatte 22 eine vorgegebene Lage oder Position im Arbeitsdrehzahlbereich einnimmt.

Die in Umfangsrichtung an dem Rotor 4 oder dem Innengehäuse 2 befestigten Schaufeln 10 bilden jeweils eine kreisringförmige Schaufelreihe 30, worin die Deckplatten 22 ein kreisringförmiges Deckband bilden. In FIG 2 ist ein Ausschnitt einer Draufsicht auf die Deckplatten 22 einer Schaufelreihe 30 mit einer Anzahl von Schaufeln 10 dargestellt. Die Laufschaufeln 10b sind kranzförmig an der nicht dargestellten Turbinenwelle angeordnet und bilden somit eine Anzahl von Laufschaufelreihen. Weiterhin umfasst die Strömungsmaschine 1 eine Anzahl von feststehenden Leitschaufeln 10a, die ebenfalls kranzförmig unter der Bildung von Leitschaufelreihen an dem Innengehäuse 2 befestigt sind. Die Laufschaufeln 10b dienen dabei zum Antrieb der Turbinenwelle durch Impulsübertrag von der die Strömungsmaschine 1 durchströmenden Dampfströmung 18. Die Leitschaufeln 10a dienen hingegen zur Strömungsführung des Arbeitsmediums 18 zwischen zwei in Strömungsrichtung der Dampfströmung 18 gesehen aufeinander folgenden Laufschaufelreihen oder Laufschaufelkränzen. Ein aufeinander folgendes Paar aus einem Kranz von Leitschaufeln 10a oder einer Leitschaufelreihe und aus einem Kranz von Laufschaufeln 10b oder einer Laufschaufelreihe wird dabei auch als Turbinenstufe bezeichnet.

FIG 3 zeigt den Versatz V_{T}, V_{R} der Koordinatensysteme KS2, KS3 für die Fertigungskontur einer zu der Schaufelachse 14 versetzten Deckplatte 22 zum Koordinatensystem KS1 der Schaufel 10. Das Koordinatensystem KS1 zeigt eine herkömmliche Schaufel 10 ohne eine geänderte Fertigungskontur der Deckplatte 22, d. h., die Deckplatte 22 ist symmetrisch zur Schaufelachse 14 angeordnet. Die Strömungsmaschine 1 weist einen Außenradius rₐ und einen Innenradius rᵢ für die Schaufel 10 auf. Der Außenradius rₐ verläuft von der Turbinenachse 6 bis zur Außenkontur 22a der Deckplatte 22; der Innenradius rᵢ verläuft von der Turbinenachse 6 bis zur Innenkontur 22b. Zur Kompensation der durch Fliehkräfte bewirkten Schiefstellung der Deckplatte 22 im Arbeitsdrehzahlbereich ist die Fertigungskontur und Fertigungsstellung der Deckplatte 22 derart ausgeführt, dass die Deckplatte 22 asymmetrisch zur Schaufelachse 14 und zum Schaufelkoordinatensystem KS1 angeordnet ist.

Die Koordinatensysteme KS2 und KS3 zeigen mögliche Ausführungsformen für eine versetzt angeordnete Deckplatte 22. In einer möglichen Ausführungsform ist die Deckplatte 22 tangential versetzt zur Schaufelachse 14. Der tangentiale Versatz V_{T} ist der Versatz der Deckplatte 22 in Umfangsrichtung. Gegebenenfalls kann zusätzlich zum tangentialen Versatz V_{T} die Deckplatte 22 einen radialen Versatz V_{R} aufweisen. Beim radialen Versatz V_{R} wird die Deckplatte 22 radial zur Turbinenachse 6 versetzt.

Das Koordinatensystem KS2 zeigt beispielhaft den tangentialen und radialen Versatz V_{T}, V_{R} des Innenradius rᵢ; das Koordinatensystem KS3 zeigt beispielhaft den tangentialen und radialen Versatz V_{T}, V_{R} des Außenradius rₐ. Die Größe des tangentialen und des radialen Versatzes V_{T}, V_{R} wird in Abhängigkeit vom Dehnungszustand und der Position der Schaufel 10 in der Strömungsmaschine 1 bestimmt. Das heißt, jede Schaufel 10 wird individuell infolge der jeweils positionsbedingt einwirkenden mechanischen Kräfte gefertigt. Dabei kann der tangentiale Versatz V_{T} beispielsweise bis zu 30 mm betragen. Der radiale Versatz V_{R} kann beispielsweise bis zu 10 mm betragen.

FIG 4 zeigt einen Ausschnitt eines Querschnitts durch die Deckplatten 22 von benachbarten Schaufeln 10 einer Schaufelreihe 30 während des Betriebs im Arbeitsdrehzahlbereich ohne Dehnungen und Verformungen. Dabei bildet jede Deckplatte 22 einen Zylinderabschnitt des kreisringförmigen Deckbandes aller Deckplatten 22 einer Schaufelreihe 30. Am Übergangsbereich B zweier benachbarter Deckplatten 22 sind die Deckplatten 22 sowohl in der Außenkontur 22a als auch in der Innenkontur 22b unter Bildung einer Stufe entlang der Schaufelachse 14 versetzt zueinander angeordnet. Bedingt durch einen gegenüber dem Außenradius rₐ der Deckplatte 22 größeren radialen Versatz des Innenradius rᵢ weist die Innenkontur 22b der Deckplatten 22 einen größeren Absatz oder eine größere Stufe S1 im Übergangsbereich B von der Druckseite DS einer ersten Schaufel 10 zur Saugseite SS der nacheilenden benachbarten Schaufel 10 als die Außenkontur 22a auf, wie dies in der FIG 5 in einem größeren Ausschnitt der FIG 4 näher dargestellt ist.

Hinsichtlich der kreisringförmigen Schaufelreihe 30 mit den einen Außenzylinder bildenden Deckplatten 22 erfolgt die Schiefstellung der einzelnen Deckplatten 22 derart, dass das Zentrum des Außenzylinders tangential und gegebenenfalls radial versetzt wird.

Die bedingt durch den tangentialen und gegebenenfalls radialen Versatz V_{T} und V_{R} gebildeten äußeren Stufen S2 in den Übergangsbereichen B von benachbarten Deckplatten 22 sind derart geformt, dass die Außenkontur 22a eine homogene Form, insbesondere annähernd einen Zylinder bildet. Hierdurch ist eine hinreichend gute Dichtheit gegeben. Demgegenüber sind die inneren Stufen S1 derart geformt, dass die Innenseitenkanten 22c eine Abschirmung bewirken. Beispielsweise weist die Innenkontur 22b eine Sägezahnform auf. Hierdurch kann der erosionsgefährdete Bereich von nacheilenden Nachbarschaufeln abgeschattet werden.

Je nach Grad der Schiefstellung, z. B. einer stärkeren Verschiebung der Deckplatte 22, kann eine stärkere Stufe S1 und S2 gebildet sein, d. h., die Schiefstellung der Deckplatten 22 wird nicht nur kompensiert, sondern über- und unterkompensiert. Eine derartige Über- oder gegebenenfalls Unterkompensation kann dazu genutzt werden, dass der erosionsgefährdete Bereich an der Innen- und auch Außenseite der nacheilenden Schaufel 10 abgeschattet wird. Die Wassertropfen schlagen hierdurch in einem sehr flachen Winkel auf die Innenkontur 22b bzw. die Außenkontur 22a auf und erodieren diese nur schwach.

## Patentansprüche

1. Schaufel (10) für eine Strömungsmaschine (1) mit einem mit einer Turbinenwelle verbindbaren Schaufelfuß (12), der ein profiliertes Schaufelblatt (16) trägt, das mit einer Deckplatte (22) versehen ist, deren Fertigungskontur derart geformt ist, dass diese im Arbeitsdrehzahlbereich eine vorgegebene Lage einnimmt.

2. Schaufel nach Anspruch 1, wobei die Deckplatte (22) asymmetrisch zur Schaufelachse (14) ausgebildet ist.

3. Schaufel nach Anspruch 1 oder 2, wobei die Deckplatte (22) tangential zur Schaufelachse (14) versetzt ist.

4. Schaufel nach einem der Ansprüche 1 bis 3, bei der die Deckplatte (22) einen tangentialen Versatz (V_{T}) aufweist, der in Abhängigkeit vom zugehörigen Dehnungszustand bis zu 30 mm beträgt.

5. Schaufel nach einem der Ansprüche 1 bis 3, wobei die Deckplatte (22) radial zur Turbinenachse (6) versetzt ist.

6. Schaufel nach einem der Ansprüche 1 bis 5, bei der die Deckplatte (22) einen radialen Versatz (V_{R}) aufweist, der in Abhängigkeit vom zugehörigen Dehnungszustand bis zu 10 mm beträgt.

7. Schaufel nach einem der Ansprüche 1 bis 6, bei der der Innenradius (rᵢ) der Deckplatte (22) einen gegenüber dem Außenradius (rₐ) der Deckplatte (22) größeren radialen Versatz (V_{R}) gegenüber der Turbinenachse (6) aufweist.

8. Schaufel nach einem der Ansprüche 1 bis 7, wobei im Arbeitsdrehzahlbereich die Außenkontur (22a) der Deckplatte (22) einen Zylinderabschnitt bildet.

9. Schaufel nach einem der Ansprüche 1 bis 8, wobei im Arbeitsdrehzahlbereich die Innenkontur (22b) der Deckplatten (22) derart geformt ist, dass die Innenseitenkanten (22c) eine Abschirmung bewirken.

10. Verwendung der Schaufel nach einem der Ansprüche 1 bis 9 als Laufschaufel (10b) für eine Strömungsmaschine (1), insbesondere in der Niederdruckendstufe einer Dampfturbine.

11. Schaufelreihe (30) mit einer Anzahl von Schaufeln (10) nach einem der Ansprüche 1 bis 10.

12. Schaufelreihe nach Anspruch 11, wobei die Außenkonturen (22a) der Deckplatten (22) im Arbeitsdrehzahlbereich einen Zylinder bilden.

13. Schaufelreihe nach Anspruch 11 oder 12, wobei die Innenkonturen (22b) der Deckplatten (22) von benachbarten Schaufeln (10) im Arbeitsdrehzahlbereich eine Stufenform bilden.

14. Strömungsmaschine (1) mit einer Anzahl von jeweils zu Schaufelreihen (30) zusammengefassten Schaufeln (10) nach einem der Ansprüche 1 bis 10.

15. Strömungsmaschine nach Anspruch 14, bei der eine oder mehrere Schaufelreihen (30) als Laufschaufelreihen ausgebildet sind, deren Laufschaufeln (10b) an einer Turbinenwelle angeordnet sind.
